# EUROPÄISCHE PATENTSCHRIFT

(11) **EP 1 048 804 B1**
(45) Veröffentlichungstag und Bekanntmachung des Hinweises auf die Patenterteilung: **28.01.2004**
(21) Anmeldenummer: 00103090.7
(22) Anmeldetag: 15.02.2000
(51) Int. Cl.: E05B 19/00, E05B 27/00

(54) **Schliesssystem**
Locking system
Système de verrouillage

(30) Priorität: 29.04.1999 DE 19919568
(43) Veröffentlichungstag der Anmeldung: 02.11.2000
(73) Patentinhaber: ABUS August Bremicker Söhne KG, 58300 Wetter (DE)
(72) Erfinder: Meckbach, Gerhard, 58093 Hagen (DE); Ulrich, Klaus, 58300 Wetter (DE)
(74) Vertreter: Manitz, Finsterwald & Partner

(56) Entgegenhaltungen:
- DE-C- 817 409
- GB-A- 2 184 155
- US-A- 5 493 884
- US-A- 5 513 509

## Beschreibung

Die Erfindung betrifft ein Schließsystem mit einem einen Schlüsselkanal sowie eine Mehrzahl von Zuhaltungen aufweisenden Schließzylinder und einem Schlüssel, mittels welchem die Zuhaltungen bei in den Schlüsselkanal eingeführtem Schlüssel beaufschlagbar sind, wobei sowohl schließzylinderseitig als auch schlüsselseitig Anschlagelemente vorgesehen sind, die die maximale Einschubtiefe des Schlüssels in den Schlüsselkanal definieren, wobei sämtliche Anschlagelemente beabstandet zur Schlüsselspitze derart angeordnet sind, dass sie sich bei vollständig in den Schüsselkanal eingeführtem Schlüssel innerhalb des Schlüsselkanals befinden und somit auch beabstandet zu den Stirnseiten des Schließzylinders zu liegen kommen, und wobei im Bereich zwischen Schlüsselkopf und Schlüsselschaft ein insbesondere als Anschlag und/oder als Schlüsselreide ausgebildetes Bezugselement zur Herstellung eines zu einem bestimmten Schließsystem passenden Schlüssels vorgesehen ist.

Ein derartiges Schließsystem ist bekannt aus DE-C-817 409 und umfasst einen Schlüssel mit rundem Schaftquerschnitt und einem zugehörigen Schließzylinder. Wie den Figuren 4 und 5 des genannten Dokumentes zu entnehmen ist, kann der Schlüssel von zwei Seiten in das Schloss eingeführt werden. Der Schlüsselschaft weist dabei sowohl ein als Längsrippe ausgebildetes erstes Anschlagelement als auch ein weiteres Anschlagelement in der Form einer Stufe im Schlüsselschaft auf. Am Schließzylinder sind entsprechende Gegenelemente für beide Anschlagelemente vorgesehen. Gemäß Fig. 5 des genannten Dokumentes ist der Schlüssel in den Schließzylinder eingeführt gezeigt, wobei das erste Anschlagelement innerhalb des Schlüsselkanals angeordnet ist und das als Stufe ausgebildete weitere Anschlagelement gleichzeitig an der Stirnseite des Schließzylinders zu liegen kommt. Beide Anschlagelemente erfüllen somit gleichzeitig eine Anschlagfunktion, wobei eines dieser Anschlagelemente direkt an der Stirnseite des Schließzylinders anliegt.

Aus dem Dokument US-A- 5 513 509 ist ein weiteres Schließsystem bekannt, welches sich dadurch auszeichnet, dass ein und derselbe Schlüssel sowohl für ein Zylinderschloss mit 5 Stiftzuhaltungen als auch für ein Zylinderschloss mit 6 Stiftzuhaltungen verwendbar ist. Ein derartiger Schlüssel weist ein einziges, als Stufe ausgebildetes Anschlagelement auf, welches sowohl bei einem Schließzylinder mit 5 Stiftzuhaltungen als auch bei einem Schließzylinder mit 6 Stiftzuhaltungen an einer stirnseitigen Anschlagfläche des Zylinderschlosses zu liegen kommt, um auf diese Weise die jeweilige Einstecktiefe des Schlüssels zu begrenzen.

Der Erfindung liegt die Aufgabe zugrunde, bei Schließsystemen der eingangs genannten Art eine Vereinfachung der Fertigung von Schlüsseln mit innen liegendem Anschlag zu erreichen und dabei insbesondere gleichzeitig die Anzahl der für die unterschiedlichen Schlüssel eines Schließsystems möglichen Permutationen zu erhöhen.

Erfindungsgemäß wird diese Aufgabe durch die Merkmale der unabhängigen Ansprüche 1, 8 und 11 gelöst.

Das erfindungsgemäß ausgestaltete Bezugselement ist für das Fräsen von Schlüsseln hilfreich, um die durch den Fräsvorgang in einen Schlüsselrohling eingebrachten Einschnitte und Ausnehmungen relativ zur Schlüssellängsachse korrekt positionieren zu können. Gleichzeitig wird das erfindungsgemäß ausgestaltete Bezugselement jedoch nicht als Anschlag für die Begrenzung der Einschubtiefe des Schlüssels in einen Schlüsselkanal verwendet, da es beabstandet zu dessen Stirnseite zu liegen kommt. Somit ist es auf vorteilhafte Weise nicht nötig, das Bezugselement mit dem Anschlag zur Begrenzung der Einschubtiefe exakt zueinander zu positionieren, wie dies beispielsweise gemäß Stand der Technik erforderlich ist.

Die vorliegende Erfindung ermöglicht es darüber hinaus gemäß bevorzugter Ausführungsformen auch noch, sowohl die Profilierung des Schlüsselschaftes als auch sämtliche Anschlagelemente zur Begrenzung der Einschubtiefe an einem Schlüsselrohling durch einen einzigen Fräsvorgang zu erzeugen. Des Weiteren ist es bei einem solchen Fräsvorgang möglich, die Anschlagelemente zusätzlich an verschiedenen Stellen entlang des Schlüsselschaftes anzuordnen, wodurch für einen Schlüssel gemäß der Erfindung zusätzlich zur Profilierung des Schlüsselschaftes noch weitere Permutationsmöglichkeiten entstehen.

Dadurch, dass das erfindungsgemäß ausgebildete Bezugselement derart angeordnet ist, dass es sich bei vollständig in den Schlüsselkanal eingeführtem Schlüssel außerhalb des Schlüsselkanals, beabstandet zu den Stirnseiten des Schließzylinders befindet, wird erreicht, dass dieses Bezugselement nicht etwa einen zusätzlichen Anschlag für die Begrenzung der Einstecktiefe des Schlüssels darstellt, da es bei vollständig eingestecktem Schlüssel aufgrund des genannten Abstandes keinen Kontakt zum Schließzylinder bzw. dessen Stirnseiten besitzt. Die einzige Funktion des erfindungsgemäßen Bezugselementes ist somit tatsächlich die Schaffung eines Bezugspunktes für den Fräsvorgang bei der Herstellung des Schlüssels.

Da erfindungsgemäß sämtliche Anschlagelemente beabstandet zur Schlüsselspitze derart angeordnet sind, dass sie sich bei vollständig in den Schlüsselkanal eingeführtem Schlüssel innerhalb des Schlüsselkanals befinden und somit auch beabstandet zu den Stirnseiten des Schließzylinders zu liegen kommen, wird auf vorteilhafte Weise erreicht, dass handelsübliche Schlüsselrohlinge nicht zur Herstellung von unbefugten Nachahmern genutzt werden können, da diese Schlüsselrohlinge keine erfindungsgemäß positionierten Anschlagelemente aufweisen.

Zudem kann durch die erfindungsgemäßen Anschlagelemente erreicht werden, daß bei von Schließsystem zu Schließsystem unterschiedlicher Ausbildung und/oder Anordnung der Anschlagelemente zusätzliche Permutationsmöglichkeiten hinsichtlich der Anzahl der unterschiedlichen, zur Verfügung stehenden Schlüssel geschaffen werden.

Bevorzugt ist es, wenn Schlüssel und/oder Schließzylinder genau ein Anschlagelement aufweisen. Alternativ ist es jedoch auch möglich, an Schlüssel und/oder Schließzylinder zwei oder mehr Anschlagelemente vorzusehen.

Die miteinander zusammenwirkenden Anschlagflächen der Anschlagelemente können sich senkrecht zur Längsachse des Schließzylinders erstrecken, jedoch auch eine schräge Ausrichtung zur Längsachse des Schließzylinders ist grundsätzlich möglich.

Das Anschlagelement des Schlüssels kann am Schlüsselrücken, an einer oder an beiden Breitseiten des Schlüssels oder im Bereich des Schlüsselbarts angeordnet werden. Bei Vorsehung von mehreren Anschlagelementen an einem Schlüssel ist es möglich, diese Anschlagelemente an einem einzelnen oder an unterschiedlichen der vorstehend genannten Bereiche anzuordnen.

Das bzw. die Anschlagelemente können bei einer besonders wirtschaftlichen Ausführungsform eines erfindungsgemäßen Systems als integrale Bestandteile des Schlüssels ausgebildet sein.

Bei Verwendung von symmetrischen Flachschlüsseln ist es bevorzugt, wenn auf beiden Breitseiten des Schlüssels jeweils ein Anschlagelement vorgesehen ist, wobei beide Anschlagelemente symmetrisch zueinander angeordnet sind. In diesem Fall kann der Schlüssel in zwei um 180° zueinander versetzten Orientierungen in den zugehörigen Schließzylinder eingeführt werden.

Das Anschlagelement des Schlüssels wird bevorzugt durch eine Vertiefung oder eine Hervorhebung gebildet. Es kann weiterhin bei verschiedenen Schlüsseln bezogen auf die Längsachse des Schlüssels an unterschiedlichen Positionen angeordnet sein, wodurch - wie bereits erwähnt - eine Erhöhung der Permutationsmöglichkeiten erreicht wird.

Zusätzliche Permutationsmöglichkeiten können auch dadurch geschaffen werden, daß das als Vertiefung bzw. Hervorhebung ausgebildete Anschlagelement des Schlüssels bei verschiedenen Schlüsseln unterschiedliche Tiefen bzw. Höhen aufweist.

Von Vorteil ist es, wenn das erfindungsgemäße Bezugselement als Anschlag ausgebildet wird, so daß der Schlüssel letztlich einen ersten Anschlag aufweist, welcher als Bezugselement für den Fräsvorgang verwendet wird und weiterhin zumindest einen weiteren Anschlag besitzt, der erfindungsgemäß bei vollständig in den Schlüsselkanal eingeführtem Schlüssel innerhalb des Schlüsselkanals zu liegen kommt und die Einstecktiefe des Schlüssels begrenzt.

Das Bezugselement kann vorzugsweise als herkömmliche Schlüsselreide ausgebildet werden, was die Wirtschaftlichkeit des Herstellungsprozesses erhöht, da hinsichtlich der Herstellung des Bezugselements keine bisher nicht üblichen Arbeitsgänge nötig sind.

Bevorzugt wird das Anschlagelement des Schließzylinders stationär ausgebildet. Ein solches stationäres Anschlagelement kann beispielsweise in eine Ausnehmung eines Schließzylinderkerns eingesetzt werden, wodurch eine kostengünstige und wirtschaftliche Fertigung eines erfindungsgemäßen Schließzylinders möglich wird.

Es ist jedoch auch möglich, das Anschlagelement des Schließzylinders als bewegliche Zuhaltung auszubilden. Diese Zuhaltung stellt dann zum einen das Anschlagelement für ein entsprechendes Anschlagelement des Schlüssels dar und wird zum anderen - unter Schaffung einer weiteren Permutationsmöglichkeit - durch einen passenden Schlüssel in eine solche Position bewegt, die ein Drehen des Zylinderkerns im Schließzylinder ermöglicht. Die Zuhaltung erfüllt somit in diesem Fall eine Doppelfunktion.

Mit der Erfindung wird nicht nur das Schließsystem, sondern zudem auch ein im Rahmen der Erfindung verwendbarer Schlüssel sowie ein im Rahmen der Erfindung verwendbarer Schlüsselrohling geschützt. Der Schlüssel kann dabei eines oder mehrere der vorstehend genannten Merkmale aufweisen.

Entsprechendes gilt für einen erfindungsgemäßen Schlüsselrohling . Ein solcher Schlüsselrohling kann bevorzugt im Bereich zwischen Schlüsselkopf und Schlüsselschaft ein Bezugselement gemäß den vorstehend in Verbindung mit dem erfindungsgemäßen Schließsystem beschriebenen Merkmalen aufweisen.

Weitere bevorzugte Ausführungsformen der Erfindung sind in den Unteransprüchen beschrieben.

Die Erfindung wird nachfolgend unter Bezugnahme auf unterschiedliche Ausführungsbeispiele anhand der Zeichnungen erläutert; in diesen zeigen:
- Fig. 1: einen teilweise aufgeschnittenen Schließzylinder mit eingeführtem Schlüssel gemäß einer ersten Ausführungsvariante der Erfindung,
- Fig. 2a - d: schematische Ansichten von vier unterschiedlichen erfindungsgemäßen Schließzylindern,
- Fig. 3: einen Schlüssel eines erfindungsgemäßen Schließsystems gemäß einer weiteren Ausführungsform und
- Fig. 4a, b: schematische Ansichten von zwei weiteren erfindungsgemäßen Schließzylindern.

Fig. 1 zeigt eine Seitenansicht eines teilweise aufgeschnittenen Schließzylinders 1 mit einem Schlüsselkanal 2, in welchen ein Schlüssel 3 eingeführt ist. In der Darstellung gemäß Fig. 1 ist der Schlüssel 3 bis zur seiner maximalen Einschubtiefe, also vollständig, in den Schlüsselkanal 2 eingeschoben.

Der Schließzylinder 1 ist im dargestellten Ausführungsbeispiel mit vier Stiftzuhaltungen versehen, wobei jede Zuhaltung aus zwei aneinander angrenzenden Stiftelementen 4, 5 und jeweils einer Feder 6 besteht. Stiftelemente 4, 5 und Feder 6 sind in jeweils einer Bohrung 7 des Schließzylinders 1 angeordnet.

An der Unterseite des Schlüsselschaftes 8 sind mehrere Einkerbungen 9 vorgesehen, welche die unterschiedlich langen Stiftelemente 4 bei vollständig in den Schließzylinder 1 eingeschobenem Schlüssel 3 derart innerhalb der Bohrungen 7 verschieben, daß die dem Schlüsselschaft 8 abgewandten Enden der Stiftelemente 4 auf einer geraden Linie bzw. in einer Ebene liegen, so daß ein Verdrehen eines im Schließzylinder 1 vorhandenen Zylinderkerns 1' möglich wird.

Anstelle der in Fig. 1 dargestellten vier Zuhaltungen kann auch eine beliebige andere Anzahl von Zuhaltungen zum Einsatz kommen. Ebenfalls können anstelle der dargestellten Stiftzuhaltungen andere Arten von Zuhaltungen, wie z.B. Scheibenzuhaltungen verwendet werden.

Zwischen Schlüsselkopf 10 und Schlüsselschaft 8 ist ein als Anschlag ausgebildetes Bezugselement 11 vorgesehen, welches ausschließlich als Bezugspunkt für einen Fräsvorgang zur Schaffung der Einkerbungen 9 dient. Das Bezugselement 11 ist bei vollständig in den Schlüsselkanal 2 eingeschobenem Schlüssel 3 beabstandet zur Stirnseite 12 des Schließzylinders 1 und beabstandet zur Schlüsselspitze 10' angeordnet, d.h. es besteht ein Zwischenraum zwischen Bezugselement 11 und Stirnseite 12, insbesondere bildet das Bezugselement 11 keinen mit der Stirnseite 12 zusammenwirkenden, die maximale Einschubtiefe des Schlüssels 3 begrenzenden Anschlag. Der Abstand zwischen Bezugselement 11 und Stirnseite 12 ist von Schließsystem zu Schließsystem bzw. von Schlüssel zu Schlüssel variabel.

Am Schlüsselrücken 13, welcher im Bereich des Schlüsselschafts 8 den Einkerbungen 9 gegenüberliegt, ist an dem dem Schlüsselkopf 10 abgewandten Ende eine Ausnehmung 14 vorgesehen. Diese Ausnehmung 14 bildet ein Anschlagelement, welches mit einem im Schließzylinderkern 1' vorgesehenen Anschlagelement 15 zusammenwirkt. Das Anschlagelement 15 weist ebenso wie die Ausnehmung 14 eine senkrecht zur Längsachse des Schlüsselschaftes 8 verlaufende Anschlagfläche auf, wobei die beiden erwähnten Anschlagflächen bei vollständig in den Schlüsselkanal 2 eingeführtem Schlüssel 3 aneinander anliegen und dadurch die maximale Einschubtiefe des Schlüssels 3 begrenzen. Bei der Ausführungsform gemäß Fig. 1 wird somit die maximale Einschubtiefe des Schlüssels 3 in den Schlüsselkanal 2 ausschließlich durch das Zusammenwirken des Anschlagelements 15 mit der Ausnehmung 14 begrenzt.

Fig. 2a zeigt einen schematischen Schnitt durch einen Schließzylinder 1 im Bereich des Anschlagelements 15 entsprechend Fig. 1. Die genannte Darstellung veranschaulicht, daß in den Schließzylinderkern 1', welcher drehbar im Schließzylinder 1 gelagert ist, von oben ein Einschnitt eingebracht wurde, in den das kreissegmentförmige Anschlagelement 15 eingesetzt ist. Das Anschlagelement 15 kann dabei beispielsweise mit Preßsitz in den Schließzylinder 1 eingepaßt, mit einem geeigneten Klebstoff fixiert oder auch nur lose im Einschnitt gehalten sein.

Der in den Schließzylinderkern 1' eingebrachte Einschnitt sowie das Anschlagelement 15 sind so bemessen, daß sich das Anschlagelement 15 bis in den oberen Bereich des Schlüsselkanals 2 erstreckt, so daß eine die Einschubtiefe des Schlüssels 3 begrenzende Wechselwirkung zwischen Anschlagelement 15 und Schlüssel 3 erzielbar ist.

Bei dem in den Fig. 1 und 2a dargestellten Anschlagelement 15 handelt es sich um ein stationäres Anschlagelement, welches nicht die Funktion einer Zuhaltung erfüllt. Jedoch ist es auch durch das Anschlagelement 15 möglich, die Anzahl der Permutationen eines Schlüssels zu erhöhen, indem beispielsweise bei unterschiedlichen Schließzylindern das Anschlagelement 15 an unterschiedlichen Positionen bezogen auf die Längsachse des Schließzylinders bzw. des Schlüsselschafts angeordnet wird oder indem das Maß, in dem das Anschlagelement 15 in den Schlüsselkanal 2 quer zu dessen Längsachse hineinragt, variiert wird.

Stationäre Anschlagelemente lassen sich in Abweichung von den Fig. 1 und 2a auch in beliebigen anderen Ausführungsformen realisieren, von denen in den Fig. 2b und 2c zwei Beispiele veranschaulicht sind.

Fig. 2b zeigt einen Stift oder Draht 16, welcher in eine horizontal verlaufende Bohrung des Schließzylinderkerns 1' eingebracht und dort fixiert ist. Die den Stift/Draht 16 aufnehmende Bohrung durchdringt dabei den Schlüsselkanal 2, so daß die genannte Wechselwirkung zwischen Stift/ Draht 16 und Anschlagfläche des Schlüssels 3 erzielt werden kann.

In Fig. 2c ist ein U-förmig gebogenes Drahtelement 17 gezeigt, welches mit seinen beiden Schenkeln in vertikal verlaufenden Bohrungen des Schließzylinderkerns 1' fixiert ist. Das die beiden Schenkel 18 verbindende Basiselement 19 des Drahtelements 17 bildet dabei die in den Schlüsselkanal 2 ragende Anschlagfläche für den Schlüssel 3.

Fig. 2d entspricht im wesentlichen Fig. 2c mit dem Unterschied, daß sich an die Unterseite der beiden Schenkel 18 des Drahtelements 17 noch zwei kurze Stiftelemente 20 anschließen, die durch jeweils eine Feder 21 beaufschlagt sind. Das Drahtelement 17 gemäß Fig. 2d ist somit durch das Einschieben des Schlüssels 3 in den Schlüsselkanal 2 in vertikaler Richtung beaufschlagbar und stellt auf diese Weise eine zusätzliche Zuhaltung dar. Bei vollständig in den Schlüsselkanal 2 eingeschobenem Schlüssel 3 befinden sich die Grenzflächen zwischen Schenkeln 18 und Stiftelementen 20 in einer solchen Position, die ein Verdrehen des Zylinderkerns 1' im Schließzylinder 1 ermöglicht.

Wie bereits erwähnt, kann anstelle des Drahtelements 17 auch eine beliebige andere Zuhaltung als die maximale Einschubtiefe des Schlüssels 3 begrenzender Anschlag zum Einsatz kommen, insbesondere auch eine entsprechend gestaltete und von unten in den Bereich der Einkerbungen 9 des Schlüssels 3 (Fig. 1) ragende Stiftzuhaltung, deren oberes Ende beispielsweise eine im wesentlichen vertikal zur Längsachse des Schließzylinders 1 verlaufende Anschlagfläche aufweist.

Fig. 3 zeigt eine von Fig. 1 verschiedene Ausführungsvariante eines erfindungsgemäß verwendbaren Schlüssels. Dieser Schlüssel gemäß Fig. 3 weist auf einer seiner Breitseiten eine Ausnehmung 22 auf, deren dem Schlüsselkopf 10 zugewandtes Ende 23 das einzige Anschlagelement zur Begrenzung der Einschubtiefe des Schlüssels in einen Schlüsselkanal darstellt. Dieses Anschlagelement 23 ist beabstandet zur Schlüsselspitze 10' angeordnet.

Fig. 3 soll lediglich erläutern, daß die Ausnehmung 22 nicht zwangsläufig am Schlüsselrücken 13, wie in Fig. 1 dargestellt, angeordnet sein muß, sondern daß ohne weiteres auch eine Vorsehung der Ausnehmung 22 im Bereich einer oder beider Breitseiten des Schlüssels möglich ist.

Auch bei einem Schlüssel gemäß Fig. 3 kann die Anzahl der möglichen Permutationen dadurch erhöht werden, daß bei unterschiedlichen Schließzylindern das Anschlagelement 23 an unterschiedlichen Positionen bezogen auf die Längsachse des Schließzylinders bzw. des Schlüsselschafts angeordnet wird und/ oder indem die Tiefe der Ausnehmung 22 quer zur Längsachse des Schlüsselschafts variiert wird.

Zudem besteht - wie bereits erwähnt - auch die Möglichkeit, die Ausnehmung 22 im Bereich des Schlüsselbarts, also im Bereich der Einkerbungen 9 vorzusehen. Weiterhin ist es möglich, an einem einzigen Schlüssel mehrere, als Anschlagflächen wirkende Ausnehmungen an unterschiedlichen Positionen des Schlüssels vorzusehen.

Die Fig. 4a, b zeigen schematische Schnittansichten eines Schließzylinders 1, welcher für einen Schlüssel gemäß Fig. 3 geeignet ist.

In Fig. 4a ist ein seitlich, horizontal in den Schließzylinderkern 1' eingebrachter Stift 24 gezeigt, dessen eines stirnseitiges Ende in den Schlüsselkanal 2 des Schließzylinders 1 ragt, so daß dieser Endbereich des Stifts 24 als schließzylinderseitige Anschlagfläche für die auf der Breitseite des Schlüssels gemäß Fig. 3 vorgesehene Anschlagfläche 23 dient. Der Stift 24 stellt somit wiederum ein stationäres Anschlagelement dar, wobei auch durch dieses Anschlagelement wieder die bereits erläuterten Permutationen erreicht werden können, indem der Stift 24 an unterschiedlichen Stellen des Schließzylinders 1 angeordnet wird und/oder indem der Stift 24 bei verschiedenen Schließzylindern verschieden weit in den Schlüsselkanal 2 hineinragt.

Fig. 4b entspricht im wesentlichen Fig. 4a mit dem Unterschied, daß es sich hier um ein mit einer Zuhaltung zusammenwirkendes Anschlagelement 25 handelt, welches unter der Vorspannung einer Feder 26 steht. Der Stift 25 besitzt auf seiner Unterseite eine Einkerbung, in die bei vollständig eingeschobenem Schlüssel eine Stiftzuhaltung 27 eingreift und in diesem Fall eine Drehbewegung des Zylinderkerns 1' ermöglicht. Durch entsprechend unterschiedliche Anordnungen des Stifts 25 kann auch bei dieser Ausführungsform eine Erhöhung der Permutationsmöglichkeiten erreicht werden.

### Bezugszeichenliste

- 1: Schließzylinder
- 1': Schließzylinderkern
- 2: Schlüsselkanal
- 3: Schlüssel
- 4: Stiftelemente
- 5: Stiftelemente
- 6: Feder
- 7: Bohrung
- 8: Schlüsselschaft
- 9: Einkerbungen
- 10: Schlüsselkopf
- 10': Schlüsselspitze
- 11: Bezugselement
- 12: Stirnseite
- 13: Schlüsselrücken
- 14: Ausnehmung
- 15: Anschlagelement
- 16: Stift/Draht
- 17: Drahtelement
- 18: Schenkel
- 19: Basiselement
- 20: Stiftelement
- 21: Feder
- 22: Ausnehmung
- 23: Anschlagfläche
- 24: Stift
- 25: Stift
- 26: Feder
- 27: Stiftzuhaltung

## Patentansprüche

1. Schließsystem mit einem einen Schlüsselkanal (2) sowie eine Mehrzahl von Zuhaltungen (5 - 7) aufweisenden Schließzylinder (1) und einem Schlüssel, mittels welchem die Zuhaltungen (5 - 7) bei in den Schlüsselkanal (2) eingeführtem Schlüssel beaufschlagbar sind, wobei sowohl schließzylinderseitig als auch schlüsselseitig Anschlagelemente vorgesehen sind, die die maximale Einschubtiefe des Schlüssels in den Schlüsselkanal (2) definieren, wobei sämtliche Anschlagelemente (14, 15) beabstandet zur Schlüsselspitze (10') derart angeordnet sind, dass sie sich bei vollständig in den Schlüsselkanal (2) eingeführtem Schlüssel innerhalb des Schlüsselkanals (2) befinden und somit auch beabstandet zu den Stirnseiten (12) des Schließzylinders (1) zu liegen kommen, und wobei im Bereich zwischen Schlüsselkopf (10) und Schlüsselschaft (8) ein insbesondere als Anschlag und/oder als Schlüsselreide ausgebildetes Bezugselement (11) zur Herstellung eines zu einem bestimmten Schließsystem passenden Schlüssels vorgesehen ist,
**dadurch gekennzeichnet,**
**dass** das Bezugselement (11) derart angeordnet ist, dass es bei vollständig in den Schlüsselkanal (2) eingeführtem Schlüssel außerhalb des Schlüsselkanals (2) und beabstandet zu den Stirnseiten (12) des Schließzylinders (1) zu liegen kommt.

2. Schließsystem nach Anspruch 1,
**dadurch gekennzeichnet,**
**dass** Schlüssel und/oder Schließzylinder (1) genau ein Anschlagelement (14, 15) aufweisen, und/oder
**dass** sich die miteinander zusammenwirkenden Anschlagflächen der Anschlagelemente (14, 15) senkrecht zur Längsachse des Schließzylinders (1) erstrecken.

3. Schließsystem nach einem der vorhergehenden Ansprüche,
**dadurch gekennzeichnet,**
**dass** das Anschlagelement (14, 22, 23) des Schlüssels am Schlüsselrücken, an einer Breitseite des Schlüssels oder im Bereich des Schlüsselbarts angeordnet und insbesondere als integraler Bestandteil des Schlüssels ausgebildet ist, und/oder
**dass** bei einem symmetrischen Flachschlüssel auf beiden Breitseiten des Schlüssels jeweils ein Anschlagelement vorgesehen ist, wobei beide Anschlagelemente symmetrisch zueinander angeordnet sind.

4. Schließsystem nach einem der vorhergehenden Ansprüche,
**dadurch gekennzeichnet,**
**dass** das Anschlagelement (14, 22, 23) des Schlüssels durch eine Vertiefung oder eine Hervorhebung gebildet ist, und/oder
**dass** das Anschlagelement (14, 22, 23) des Schlüssels bezogen auf die Längsachse des Schlüssels an unterschiedlichen Positionen anbringbar ist.

5. Schließsystem nach einem der vorhergehenden Ansprüche,
**dadurch gekennzeichnet,**
**dass** das als Vertiefung bzw. Hervorhebung ausgebildete Anschlagelement (14, 22, 23) des Schlüssels mit unterschiedlichen Tiefen bzw. Höhen ausführbar ist.

6. Schließsystem nach einem der vorhergehenden Ansprüche,
**dadurch gekennzeichnet,**
**dass** das Bezugselement (11) des Schlüssels bezogen auf die Längsachse des Schlüssels an unterschiedlichen Positionen anbringbar ist.

7. Schließsystem nach einem der vorhergehenden Ansprüche,
**dadurch gekennzeichnet,**
**dass** das Anschlagelement (15, 16, 17, 24) des Schließzylinders (1) stationär oder als bewegliche Zuhaltung ausgebildet ist, und/oder dass das Anschlagelement (15, 16, 17, 24) des Schließzylinders (1) in eine Ausnehmung des Schließzylinderkerns eingesetzt ist.

8. Schlüssel zur Verwendung in einem Schließsystem nach einem der vorhergehenden Ansprüche, mit einem in einen Schlüsselkanal (2) eines Schließzylinders (1) einschiebbaren Einschubbereich und einem an den Einschubbereich angrenzenden Außenbereich, wobei sämtliche Anschlagelemente (14, 22, 23) des Schlüssels zur Zusammenwirkung mit Anschlagelementen (15, 24) oder Anschlagflächen des Schließzylinders (1) im Einschubbereich des Schlüssels beabstandet zur Schlüsselspitze (10') und beabstandet zur Grenze zwischen Einschub- und Außenbereich angeordnet sind, wobei im Bereich zwischen Schlüsselkopf (10) und Schlüsselschaft (8) ein Bezugselement (11) zur Herstellung eines zu einem bestimmten Schließsystem passenden Schlüssels vorgesehen ist,
**dadurch gekennzeichnet,**
**dass** das Bezugselement (11) im Außenbereich des Schlüssels beabstandet zur Grenze zwischen Einschub- und Außenbereich angeordnet ist.

9. Schlüssel nach Anspruch 8,
**dadurch gekennzeichnet,**
**dass** genau ein Anschlagelement (14, 22, 23) vorgesehen ist, und/oder
**dass** das Anschlagelement (14, 22, 23) nach einem der Ansprüche 2 bis 5 ausgebildet ist.

10. Schlüssel nach einem der Ansprüche 8 oder 9,
**dadurch gekennzeichnet,**
**dass** das Bezugselement (11) nach einem der Ansprüche 1 oder 6 ausgebildet ist.

11. Schlüsselrohling zur Herstellung eines Schlüssels gemäß einem der Ansprüche 8 bis 10, mit einem für das Einschieben in einen Schlüsselkanal (2) eines Schließzylinders (1) vorgesehenen Einschubbereich und einem an den Einschubbereich angrenzenden Außenbereich, wobei zumindest ein Anschlagelement des Schlüsselrohlings zur Zusammenwirkung mit Anschlagelementen (15, 24) oder Anschlagflächen eines Schließzylinders (1) im Einschubbereich des Schlüsselrohlings beabstandet zur Spitze des Schlüsselrohlings und beabstandet zur Grenze zwischen Einschub- und Außenbereich angeordnet ist, wobei im Bereich zwischen Schlüsselkopf (10) und Schlüsselschaft (8) ein Bezugselement (11) zur Herstellung eines zu einem bestimmten Schließsystem passenden Schlüssels vorgesehen ist,
**dadurch gekennzeichnet,**
**dass** das Bezugselement (11) im Außenbereich des Schlüsselrohlings beabstandet zur Grenze zwischen Einschub- und Außenbereich angeordnet ist.

## Claims

1. A locking system comprising a lock cylinder (1) having a keyway (2) and a plurality of tumblers (5 to 7) and a key by means of which the tumblers (5 to 7) can be acted on when the key is inserted into the keyway (2), with stop elements being provided both on the lock cylinder side and on the key side to define the maximum insertion depth of the key into the keyway (2), wherein all stop elements (14, 15) are arranged spaced apart from the key tip (10') such that, when the key is fully inserted into the keyway (2), they are located inside the keyway (2) and thus also come to lie spaced apart from the ends (12) of the lock cylinder (1), and wherein a reference element (11) formed particularly as a stop and/or as a key neck is provided in the region between the key head (10) and the key shank (8) to make a key fitting a specific locking system,
**characterised in that** the reference element (11) is arranged such that it comes to lie outside the keyway (2) and spaced apart from the ends (12) of the lock cylinder (1) when the key is fully inserted into the keyway (2).

2. A locking system in accordance with claim 1, **characterised**
**in that** the key and/or the lock cylinder (1) have precisely one stop element (14, 15); and/or
**in that** the stop surfaces of the stop elements (14, 15) cooperating with one another extend perpendicularly to the longitudinal axis of the lock cylinder (1).

3. A locking system in accordance with any one of the preceding claims, **characterised**
**in that** the stop element (14, 22, 23) of the key is arranged on the key back, on a broad side of the key or in the region of the key bit and is, in particular, formed as an integral part of the key; and/or
**in that**, with a symmetrical flat key, one stop element is provided on each of the two broad sides of the key, with both stop elements being arranged symmetrically to one another.

4. A locking system in accordance with any one of the preceding claims, **characterised**
**in that** the stop element (14, 22, 23) of the key is formed by a recess or an elevation; and/or
**in that** the stop element (14, 22, 23) of the key can be applied at different locations with respect to the longitudinal axis of the key.

5. A locking system in accordance with any one of the preceding claims, **characterised in that** the stop element (14, 22, 23) of the key formed as a recess or as an elevation respectively can be realised with different depths or heights respectively.

6. A locking system in accordance with any one of the preceding claims, **characterised in that** the reference element (11) of the key can be applied at different locations with respect to the longitudinal axis of the key.

7. A locking system in accordance with any one of the preceding claims, **characterised**
**in that** the stop element (15, 16, 17, 24) of the lock cylinder (1) is made stationary or as a moving tumbler; and/or
**in that** the stop element (15, 16, 17, 24) of the lock cylinder (1) is fitted into a recess of the lock cylinder core.

8. A key for use in a locking system in accordance with any one of the preceding claims, comprising an insertion region which can be inserted into a keyway (2) of a lock cylinder (1) and an outer region adjoining the insertion region, wherein all stop elements (14, 22, 23) of the key are arranged spaced apart from the key tip (10') to cooperate with stop elements (15, 24) or stop surfaces of the lock cylinder (1) in the insertion region of the key and spaced part from the border between the insertion region and the outer region, with a reference element (11) being provided in the region between the key head (10) and the key shank (8) to make a key fitting a specific locking system,
**characterized in that** the reference element (11) is arranged in the outer region of the key spaced apart from the border between the insertion region and the outer region.

9. A key in accordance with claim 8, **characterised**
**in that** precisely one stop element (14, 22, 23) is provided; and/ or
**in that** the stop element (14, 22, 23) is made in accordance with any one of claims 2 to 5.

10. A key in accordance with claim 8 or claim 9, **characterised in that** the reference element (11) is made in accordance with claim 1 or claim 6.

11. A key blank for the manufacture of a key in accordance with any one of claims 8 to 10, comprising an insertion region provided for the insertion into a keyway (2) of a lock cylinder (1) and an outer region adjoining the insertion region, with at least one stop element of the key blank being arranged to cooperate with stop elements (15, 24) or with stop surfaces of a lock cylinder (1) in the insertion region of the key blank spaced apart from the tip of the key blank and spaced apart from the border between the insertion region and the outer region, with a reference element (11) being provided in the region between the key head (10) and the key shank (8) to make a key fitting a specific locking system,
**characterised in that** the reference element (11) is arranged in the outer region of the key blank spaced apart from the border between the insertion region and the outer region.

## Revendications

1. Système de verrouillage avec un cylindre de verrouillage (1) présentant un canal de clé (2) ainsi qu'une pluralité de goupilles (5 - 7) et avec une clé, au moyen de laquelle les goupilles (5 - 7) peuvent être actionnées lorsque la clé est introduite dans le canal de clé (2), dans lequel sont prévus, aussi bien du côté du cylindre de verrouillage que du côté de la clé, des éléments de butée qui définissent la profondeur d'introduction maximale de la clé dans le canal de clé (2), dans lequel tous les éléments de butée (14, 15) sont disposés à distance de la pointe de la clé (10') de telle façon qu'ils se trouvent à l'intérieur du canal de clé (2) lorsque la clé est entièrement introduite dans le canal de clé (2) et qu'ils viennent ainsi se positionner à distance des faces frontales (12) du cylindre de verrouillage (1), et dans lequel est prévu, dans la région située entre la tête de clé (10) et le panneton de clé (8), un élément de référence (11) ayant en particulier la forme d'une butée et/ou d'un ergot de clé pour la fabrication d'une clé adaptée à un système de verrouillage déterminé, **caractérisé en ce que** l'élément de référence (11) est disposé de telle façon que, lorsque la clé est entièrement introduite dans le canal de clé (2), il vienne se placer à l'extérieur du canal de clé et à distance des faces frontales (12) du cylindre de verrouillage (1).

2. Système de verrouillage selon la revendication 1, **caractérisé en ce que** la clé et/ou le cylindre de verrouillage (1) présentent exactement un élément de butée (14, 15) et/ou **en ce que** les faces de butée des éléments de butée (14, 15), qui coopèrent l'une avec l'autre, s'étendent perpendiculairement à l'axe longitudinal du cylindre de verrouillage (1).

3. Système de verrouillage selon l'une quelconque des revendications précédentes, **caractérisé en ce que** l'élément de butée (14, 22, 23) de la clé est disposé au dos de la clé, sur une face large de la clé ou dans la région du panneton de clé et fait en particulier partie intégrante de la clé, et/ou **en ce qu'**est prévu sur les deux faces larges de la clé, dans le cas d'une clé plate symétrique, chaque fois un élément de butée, les deux éléments de butée étant disposés symétriquement l'un par rapport à l'autre.

4. Système de verrouillage selon l'une quelconque des revendications précédentes, **caractérisé en ce que** l'élément de butée (14, 22, 23) de la clé est formé par un creux ou une protubérance, et/ou **en ce que** l'élément de butée (14, 22, 23) de la clé peut être placé dans différentes positions par rapport à l'axe longitudinal de la clé.

5. Système de verrouillage selon l'une quelconque des revendications précédentes, **caractérisé en ce que** l'élément de butée (14, 22, 23) de la clé, formé par un creux ou une protubérance, peut être réalisé avec différentes profondeurs ou hauteurs.

6. Système de verrouillage selon l'une quelconque des revendications précédentes, **caractérisé en ce que** l'élément de référence (11) de la clé peut être placé dans différentes positions par rapport à l'axe longitudinal de la clé.

7. Système de verrouillage selon l'une quelconque des revendications précédentes, **caractérisé en ce que** l'élément de butée (15, 16, 17, 24) du cylindre de verrouillage (1) est immobile ou a la forme d'une goupille mobile, et/ou **en ce que** l'élément de butée (15, 16, 17, 24) du cylindre de verrouillage (1) est inséré dans un évidement du rotor du cylindre de verrouillage.

8. Clé à utiliser dans un système de verrouillage selon l'une quelconque des revendications précédentes, avec une partie d'introduction à introduire dans un canal de clé (2) d'un cylindre de verrouillage (1) et une partie extérieure adjacente à la partie d'introduction, dans laquelle tous les éléments de butée (14, 22, 23) de la clé sont, pour coopérer avec des éléments de butée (15, 24) ou des faces de butée du cylindre de verrouillage (1), disposés dans la partie d'introduction de la clé à distance de la pointe de clé (10') et à distance de la limite entre la partie d'introduction et la partie extérieure, dans laquelle est prévu, dans la région située entre la tête de clé (10) et le panneton de clé (8), un élément de référence (11) pour la fabrication d'une clé adaptée à un système de verrouillage déterminé, **caractérisée en ce que** l'élément de référence (11) est disposé dans la partie extérieure de la clé à distance de la limite entre la partie d'introduction et la partie extérieure.

9. Clé selon la revendication 8, **caractérisée en ce qu'**est prévu exactement un élément de butée (14, 22, 23) et/ou **en ce que** l'élément de butée (14, 22, 23) est formé selon l'une quelconque des revendications 2 à 5.

10. Clé selon l'une quelconque des revendications 8 ou 9, **caractérisée en ce que** l'élément de référence (11) est formé selon l'une quelconque des revendications 1 ou 6.

11. Ebauche de clé pour la fabrication d'une clé selon l'une quelconque des revendications 8 à 10, avec une partie d'introduction prévue pour être introduite dans un canal de clé (2) d'un cylindre de verrouillage (1) et une partie extérieure adjacente à la partie d'introduction, dans laquelle au moins un élément de butée de l'ébauche de clé, destiné à coopérer avec des éléments de butée (15, 24) ou des faces de butée d'un cylindre de verrouillage (1), est disposé dans la partie d'introduction de l'ébauche de clé à distance de la pointe de l'ébauche de clé et à distance de la limite entre la partie d'introduction et la partie extérieure, dans laquelle est prévu, dans la région située entre la tête de clé (10) et le panneton de clé (8), un élément de référence (11) pour la fabrication d'une clé adaptée à un système de verrouillage déterminé, **caractérisée en ce que** l'élément de référence (11) est disposé dans la partie extérieure de l'ébauche de clé à distance de la limite entre la partie d'introduction et la partie extérieure.
